# EUROPÄISCHE PATENTANMELDUNG

(11) **EP 4 729 694 A1**
(43) Veröffentlichungstag der Anmeldung: **22.04.2026**
(21) Anmeldenummer: 25206248.4
(22) Anmeldetag: 02.10.2025
(51) Int. Cl.: E01F 15/08

(54) **INGENIEURBAUWERK FÜR VERKEHRSANLAGEN**

(30) Priorität: 18.10.2024 DE 102024130422
(71) Anmelder: Linetech GmbH & Co. KG, 56410 Montabaur (DE)
(72) Erfinder: Hermann, Volk, 56322 Spay (DE); Tiemann, Andreas, 56235 Ransbach-Baumbach (DE)
(74) Vertreter: Patentanwälte Buschhoff Hennicke Althaus

(57) **Zusammenfassung**

Die Erfindung hat ein Ingenieurbauwerk für Verkehrsanlagen, insbesondere Brückenbauwerk (10), mit einer Oberseite (14) und einer auf der Oberseite im Wesentlichen parallel zu einem Verkehrsweg (11) verlaufend angeordneten Betonschutzwand (15), die in Ortbetonbauweise auf der Oberseite (14) errichtet ist, sowie ein Verfahren zum Herstellen einer Schutzeinrichtung in Form einer Betonschutzwand (15) auf einem eine Oberseite (14) aufweisenden Ingenieurbauwerk, insbesondere einem Brückenbauwerk (10) zum Gegenstand. Um zuverlässig zu gewährleisten, dass die auf dem Bauwerk errichtete Ortbetonwand ihre Position zuverlässig auf der Oberseite (14) beibehält, schlägt die Erfindung mindestens ein an der Oberseite (14) des Bauwerks (10) aufragend angeordnetes, fest mit dem Bauwerk (10) verbundenes Verankerungselement (16) vor, das von der Betonschutzwand (15) mit deren auf der Oberseite (14) aufstehenden Sockelteil (28) form-, stoff- und/oder kraftschlüssig umschlossen wird.

## Beschreibung

Die Erfindung betrifft eine Anordnung eines Ingenieurbauwerks für Verkehrsanlagen, insbesondere eines Brückenbauwerks, mit einer Oberseite und einer auf der Oberseite im Wesentlichen parallel zu einem Verkehrsweg verlaufend angeordneten Betonschutzwand, die in Ortbetonbauweise in Bauwerkslängsrichtung auf der Oberseite errichtet ist. Die Erfindung ist ferner auf ein Verfahren zum Herstellen einer Schutzeinrichtung in Form einer Betonschutzwand auf einem eine Oberseite aufweisenden Ingenieurbauwerk gerichtet, insbesondere auf einem Brückenbauwerk.

Autobahnen, Schnellstraßen und andere Verkehrswege werden häufig entlang ihrer Fahrbahnen oder Seitenstreifen mit Betonschutzwänden gesichert, die in Elementbauweise oder Ortbetonbauweise als Streckenbauwerk errichtet werden. Der Unterbau für eine Ortbeton-Schutzwand kann über einen Großteil der Strecke so vorbereitet werden, dass die Wand anschließend sicher gegründet ist und allenfalls dann eine Lageänderung erfährt, wenn ein Fahrzeug im Falle eines Unfalls mit großer Heftigkeit an der Wand anprallt. Im Bereich von Ingenieurbauwerken, die Bestandteil der jeweiligen Straße sind, insbesondere auf Brücken, wo die Wand im Allgemeinen auf einer seitlich der Fahrbahn angeordneten Brückenkappe aufgestellt wird, ist eine zuverlässige Auflagerung der Betonwand häufig schwierig. Dies liegt zum einen daran, dass die Oberseite des Ingenieurbauwerks, bei Brücken also im Allgemeinen die Oberseite der Brückenkappe, häufig vergleichsweise glatt ausgebildet ist, so dass sich nur ein vergleichsweise geringer Reibbeiwert zwischen der Oberseite und dem darauf aufliegenden Sockelbereich der Ortbetonwand ergibt. Zum anderen ist es so, dass die Oberfläche, auf der die Wand aufsteht, in vielen Fällen keine horizontale Ebene bildet, sondern beispielsweise bei Brückenkappen im Allgemeinen zur Fahrbahn hin geneigt ist, damit Niederschlagswasser in Richtung auf diese abfließen kann. Durch die Neigung der Oberfläche wirkt auf die aufgelagerte Betonschutzwand infolge ihres Gewichts eine Querkraft, die das Abrutschen der Wand in Richtung auf die Fahrbahn begünstigen kann, insbesondere wenn die Kappenoberseite vergleichsweise glatt ausgeführt ist. Umgekehrt kann es infolge eines auf dem Ingenieurbauwerk verunfallenden Fahrzeug bei einem Anprall gegen die Schutzeinrichtung auch zu einem Verschieben und/oder Kippen der Wand nach außen kommen, was aber die Gefahr eines Absturzes des Fahrzeugs von dem Bauwerk erhöht.

Aufgabe der Erfindung ist es, ein Anordnung und ein Verfahren eingangs genannter Art so weiterzubilden, dass die an der Oberseite des Ingenieurbauwerks errichtete Ortbetonwand ihre Position zuverlässig beibehält.

Diese Aufgabe wird bei der Anordnung gemäß der Erfindung durch mindestens ein an der Oberseite des Ingenieurbauwerks aufragend angeordnetes, fest mit dem Bauwerk verbundenes Verankerungselement gelöst, das von der Betonschutzwand mit deren auf der Oberseite aufstehenden Sockelteil form-, stoff- und/oder kraftschlüssig umschlossen ist. Gemäß dem erfindungsgemäßen Verfahren ist vorgesehen, dass zunächst auf der Oberseite des Bauwerks mindestens ein Verankerungselement fest mit dem Bauwerk verbunden wird, und dass anschließend die Betonschutzwand in Ortbetonbauweise so auf der Oberseite des Bauwerks errichtet wird, dass das mit dem Bauwerk verbundene Verankerungselement von dem auf der Oberseite aufstehenden Sockelteil der Betonschutzwand form-, stoff- und/oder kraftschlüssig umschlossen wird.

Mit der Erfindung wird in besonders vorteilhafter Weise eine zuverlässige Verbindung/Verankerung zwischen dem Ingenieurbauwerk, also insbesondere dem Brückenbauwerk bzw. einer an dieser angeordneten Brückenkappe, mit der darauf aufstehenden Schutzeinrichtung in Form der Betonschutzwand hergestellt. Durch die erfindungsgemäß bewirkte Verankerung an der Oberseite des Ingenieurbauwerks, welche die Unterlage für die Schutzeinrichtung bildet, wird ein Kippen und/oder Verschieben der Betonschutzwand nach hinten wie auch ein unbeabsichtigtes Abrutschen bei geneigten Oberseiten vermieden bzw. minimiert.

Das erfindungsgemäß vorgeschlagene, mindestens eine Verankerungselement, das bevorzugt mit Befestigungselementen, insbesondere Verbundankern oder anderen Dübelelementen, an der Oberseite des Bauwerks befestigt sein/werden kann, bewirkt eine besonders feste Verbindung zwischen dem Ingenieurbauwerk, also beispielsweise der Brückenkappe einer Straßenbrücke und der darauf errichteten Ortbeton-Schutzwand, denn das Baumaterial - Beton -, mit dem die Wand aufgefahren wird, umschließend dabei das zuvor auf der Oberseite des Bauwerks mit diesem fest verbundene Verankerungselement vorzugsweise im Wesentlichen von allen Seiten, so dass es ähnlich einer Bewehrung von Beton umgeben ist und sich bevorzugt mit diesem verbindet. Dabei ist die Anordnung bevorzugt so, dass auch die Befestigungselemente, mit denen das Verankerungselement an der Oberseite des Bauwerks befestigt ist, vom Sockelteil der Betonschutzwand überdeckt sind/werden. Die gesamte Verbindungskonstruktion aus Verankerungselement und den Befestigungselementen ist damit geschützt im Inneren der Ortbetonwand aufgenommen und somit keinen korrosiven Einflüssen beispielsweise durch Wasser und Streusalz ausgesetzt.

In vorteilhafter Weiterbildung der Erfindung besteht das mindestens eine Verankerungselement aus einem Profilstreifen, insbesondere aus Stahl, mit einer Mehrzahl von in Streifenlängsrichtung benachbart zueinander angeordneten Aussparungen. Der Ortbeton kann durch die Aussparungen hindurch- und hinter die dazwischen ausgebildeten Riegelstege fließen, was zu einen besonders festen, nur noch durch Zerstörung der Betonwand lösbaren Verbindung führt, sobald die Wand abgebunden und ausgehärtet ist.

Der Profilstreifen kann im Querschnitt beispielsweise im wesentlichen Dreieck-, insbesondere sägezahn- oder dachförmig ausgebildet sein und zwei an einer Firstlinie aneinander angrenzende Schenkelflächen aufweisen, wobei der Profilstreifen vorzugsweise mit mindestens einem im Wesentlichen parallel zur Oberseite verlaufenden, seitlich von mindestens einer der zwei Schenkelflächen vorspringenden Befestigungsflansch versehen sein kann, der in flächigem Kontakt mit der Oberfläche an dem Bauwerk angeordnet ist. Dabei können die Aussparungen in wenigstens einer der beiden Schenkelflächen angeordnet sein. Besonders vorteilhaft ist es auch, wenn an beiden Schenkelflächen seitlich vorspringenden Befestigungsflansche vorgesehen sind, mit denen es dann möglich ist, zwei im Abstand etwa der Breite des Verankerungselements voneinander liegende Lochreihen für die Befestigung der Profilleiste zu realisieren. Diese Ausgestaltung führt dazu, dass das Verankerungselement auch große, quer zur Längsrichtung der Wand wirkende Querkräfte und Kippmomente aufnehmen kann.

Eine vorteilhafte Ausgestaltung ist es, wenn die erste der beiden Schenkelflächen im Wesentlichen lotrecht zur Oberseite ausgerichtet ist und die zweite der beiden Schenkelflächen unter einem vorzugsweise spitzen Winkel zur Oberseite zwischen dieser und der Firstlinie verlaufend ausgerichtet ist. Die lotrechte, also im Wesentlichen vertikale Schenkelfläche des Verankerungselements, die im montierten Zustand des Verankerungselements bevorzugt dessen fahrbahnabgewandte Rückseite bildet, ist als Schubknagge zu verstehen und ist maßgeblich mit dafür verantwortlich, dass ein Verschieben der Betonschutzwand nach hinten vermieden oder jedenfalls auf ein Minimum beschränkt ist. Die schräg geneigte, nach vorn zur Fahrbahn hin abfallende Schenkelfläche unterstützt den lotrecht aufragenden Bereich in Form eines Zugbandes in Richtung der Vorderseite der Betonschutzwand. Der Winkel, unter dem die zweite Schenkelfläche geneigt ist, kann beispielsweise zwischen 10° und 45°, vorzugsweise zwischen 20° und 30°, insbesondere etwa 25° betragen.

Wenn der mindestens eine Befestigungsflansch mit mindestens einem Durchgangsloch für eines der Befestigungselemente versehen ist, lässt sich das Verankerungselement besonders einfach und schnell an der Oberseite des Bauwerks montieren. Hierzu kann durch das Durchgangsloch hindurch ein Bohrloch in das Bauwerk eingebracht werden, in dem dann das Befestigungselement verankert wird, beispielsweise mittels eines Dübels.

Zwischen den Aussparungen sind zweckmäßig Riegelstege so ausgebildet, dass diese allseitig vom Beton der Betonschutzwand umschlossen sind.

Es hat sich als vorteilhaft erwiesen, wenn die Riegelstege zwischen den Aussparungen in der ersten Schenkelfläche eine andere Breite aufweisen als die Riegelstege zwischen den Aussparungen in der zweiten Schenkelfläche. Insbesondere sind die Riegelstege in dem zweiten, unter einem spitzen Winkel zur Oberseite geneigt liegenden Schenkel vorzugsweise schmaler als die Riegelstege des lotrecht stehenden Schenkels, so dass der Beton der Schutzwand leichter unter die geneigte Unterseite des zweiten Schenkels fließen und den Hohlraum unter dem Verankerungselement zumindest im Wesentlichen vollständig ausfüllen kann.

Zweckmäßig ist die Anzahl der Aussparungen und/oder deren Gesamtfläche in der zweiten Schenkelfläche größer, vorzugsweise etwa zweimal so groß wie die Anzahl der Aussparungen in der ersten Schenkelfläche.

Für die Errichtung der Ortbetonwand auf dem Ingenieurbauwerk ist üblicherweise bevorzugt eine Mehrzahl von Verankerungselementen diskreter Länge in Wandlängsrichtung aufeinander folgend an der Oberseite des Bauwerks angeordnet, wobei vorzugsweise ein Freiraum zwischen jeweils zwei aufeinanderfolgenden Verankerungselementen verbleibt. Im Bereich des Freiraums kann dann in vorteilhafter Weise ein quer zur Wandlängsrichtung verlaufender Entwässerungskanal zwischen der Oberseite des Bauwerks und dem darauf aufstehenden Sockelteil der Schutzeinrichtung vorgesehen werden, durch den Niederschlagswasser vom Bereich hinter der Wand zur Fahrbahnseite hin abfließen kann. Es ist aber auch denkbar, das Verankerungselement als quasi-endloses Bauelement zu gestalten, das beispielweise von einer Haspel abgespult und nach Ausrichten auf der Oberseite mit dem Bauwerk verbunden wird. Die Entwässerung kann dann beispielsweise durch Rohrstücke sichergestellt werden, die das Verankerungselement quer durchsetzen und die beim Auffahren der Wand in diese mit einbetoniert werden.

Wie bereits dargelegt, kann es sich bei dem Ingenieurbauwerk in vorteilhafter Weise um ein Brückenbauwerk mit einer Brückenkappe handeln, die die Oberseite bildet. Das mindestens eine Verankerungselement wird dann auf der Oberseite der Brückenkappe mit dieser verbunden und die Betonschutzwand wird anschließend auf der Brückenkappe errichtet.

Gemäß dem erfindungsgemäßen Verfahren kann so vorgegangen werden, dass das mindestens eine Verankerungselement mit Befestigungselementen, insbesondere Verbundankern oder anderen Dübelelementen, an der Oberseite des Bauwerks befestigt wird.

Vorzugsweise kann bei dem Verfahren eine Mehrzahl von Verankerungselementen diskreter Länge in Längsrichtung aufeinander folgend an der Oberseite des Bauwerks angeordnet werden, wobei vorzugsweise zwischen jeweils zwei Verankerungselementen ein Freiraum verbleibt.

Wenn das mindestens eine Verankerungselement in vorteilhafter Weise aus einem Profilstreifen, insbesondere aus Stahl, mit einer Mehrzahl von in Längsrichtung benachbart zueinander angeordneten Aussparungen und zwischen diesen ausgebildeten Riegelstegen besteht, kann verfahrensgemäß so vorgegangen werden, dass das Betonmaterial beim Errichten der Betonschutzwand die Aussparungen durchsetzt und die Riegelstege umschließt.

Bei Anwendung des erfindungsgemäßen Verfahrens können die Befestigungselemente beim Errichten der Betonschutzwand von deren Sockelteil überdeckt werden.

Besonders vorteilhaft ist das Verfahren nach der Erfindung, wenn das Bauwerk ein Brückenbauwerk mit einer Brückenkappe ist, die die Oberseite bildet, und wenn das mindestens eine Verankerungselement auf der Oberseite der Brückenkappe mit dieser verbunden und die Betonschutzwand auf der Brückenkappe so errichtet wird, dass das Sockelteil der Betonschutzwand das mindestens eine Verankerungselement überdeckt.

Weitere Merkmale und Vorteile der Erfindung ergeben sich aus der nachfolgenden Beschreibung und der Zeichnung, worin eine bevorzugte Ausführungsform der Erfindung anhand eines Beispiels näher erläutert wird. Es zeigt:
- Fig.1: eine Systemdarstellung eines erfindungsgemäßen Ingenieurbauwerks mit einem Ausschnitt einer auf einer Brückenkappe errichteten Ortbetonwand in einem Längsschnitt;
- Fig.2: den Gegenstand der Fig. 1 in einem Horizontalschnitt;
- Fig.3: den Gegenstand der Fig. 1 in einem Querschnitt längs der Linie A-A;
- Fig.4: ein Verankerungselement der Erfindung in einer Draufsicht;
- Fig.5: den Gegenstand der Fig.4 in einem Querschnitt; und
- Fig.6: das Verankerungselement gemäß Fig.4 und 5 in einer Seitenansicht in Richtung B nach Fig.5.

In der Zeichnung ist in seiner Gesamtheit mit 10 ein Ingenieurbauwerk, nämlich eine Straßenbrücke bezeichnet, die in bekannter Weise mit einer seitlich neben einer Fahrbahn 11 mit einer Brückenkappe 12 versehen ist, wo sie u.a. dem Schutz der darunter liegenden, tragenden Brückenkonstruktion 13 dient.

Die Brückenkappe 12 der Brücke 10 hat eine mit einem Gefälle von ca. 4° zur Fahrbahn 11 hin abfallende Oberseite 14, auf der eine passive Schutzeinrichtung in Form einer Betonschutzwand 15 angeordnet ist, die erfindungsgemäß in Ortbetonbauweise errichtet ist. In bekannter Weise sind dabei im Innern der Schutzwand 15 mehrere Bewehrungseinlagen 16 in einer im Wesentlichen vertikalen Ebene übereinander mit einbetoniert.

Erfindungsgemäß ist auf der Oberseite 14 der Brückenkappe 12 eine Vielzahl Verankerungselemente 16 angeordnet, die fest mit dem Bauwerk, d.h. deren Brückenkappe 12 verbunden sind. Die Verankerungselemente, deren konstruktive Ausgestaltung beispielhaft in den Fig. 4 bis 6 am besten erkennbar ist, bestehen bei der bevorzugten Ausführungsform jeweils aus einem Stahlprofilstreifen 17, der bei dem gezeigten, bevorzugten Ausführungsbeispiel im Querschnitt im Wesentlichen Dreieck-, nämlich etwa sägezahnförmig ausgebildet ist, so dass er zwei an einer Firstlinie 18 aneinander angrenzende Schenkelflächen 19, 20 aufweist. Dabei ist die Anordnung so getroffen, dass die erste der beiden Schenkelflächen 19 im auf der Oberseite 14 des Bauwerks montierten Zustand des Verankerungselements 16 im Wesentlichen lotrecht zu dieser ausgerichtet ist, während die zweite Schenkelfläche 20 unter einem spitzen Winkel α von ca. 25° zur Oberseite 14 zwischen dieser und der Firstlinie 18 verläuft und zur Fahrbahn 11 hin abfällt.

In jeder der beiden Schenkelflächen sind eine Mehrzahl von in Längsrichtung 21 benachbart zueinander angeordneten Aussparungen 22 vorgesehen. Die Aussparungen 22a in der ersten, aufrechtstehenden Schenkelfläche 19 sind kleiner und auch in geringerer Anzahl vorhanden als die Aussparungen 22b in der schräg verlaufenden, zweiter Schenkelfläche 20. Jeweils zwischen den Aussparungen 22 sind Riegelstege 23 ausgebildet, wobei die Riegelstege 23a in der ersten Schenkelfläche 16 eine deutlich größere Breite haben als die Riegelstege 23b in der zweiten Schenkelfläche 20, in der die Aussparungen 22b größer und in größerer Anzahl vorhanden sind.

An beiden Schenkelflächen 19, 20 sind jeweils mehrere seitlich unter einem rechten Winkel zur lotrechten Schenkelfläche vorspringende Befestigungsflansche 24 vorgesehen, in denen jeweils ein als Langloch ausgestaltetes Durchgangsloch 25 angeordnet ist. Diese besonders vorteilhafte Gestaltung schafft zwei im Abstand der Breite des Verankerungselements voneinander liegende Lochreihen für die Befestigung der Profilleiste, womit das Verankerungselement auch große, quer zur Längsrichtung 21 der Wand wirkende Querkräfte und Kippmomente aufzunehmen in der Lage ist.

Die Verankerungselemente 16, die bei dem Ausführungsbeispiel eine diskrete Länge von ca. 150 cm haben, sind in Längsrichtung 21 der Wand aufeinander folgend so an der Oberseite 14 des Bauwerks 10 angeordnet, dass zwischen jeweils zwei aufeinanderfolgenden Verankerungselementen 16 ein Freiraum 26 bleibt, der bei dem Ausführungsbeispiel ca. 60 cm beträgt. Die Verankerungselemente 16 werden an der Brückenkappe 12 mittels Befestigungselementen 27, beispielsweise in Form von Klebeankern festgelegt, die in zuvor durch die Langlöcher 25 in den Befestigungsflanschen 24 hindurch in die Oberseite 14 der Brückenkappe gebohrte Sacklöcher (nicht dargestellt) gesteckt und in diesen verklebt wurden. Natürlich können auch anderen geeignete Befestigungselemente wie beispielsweise Schraubdübel o.dgl. Verwendung finden.

Nachdem die Verankerungselemente 16 auf die beschriebene Weise auf der Oberseite 14 der Brückenkappe der Brücke 10 ausgerichtet und befestigt wurden, werden zumindest in jedem zweiten der Freiräume 26 quer zur Längsrichtung 21 verlorene Schalungselemente (nicht dargestellt) aus verzinkten Blechkantprofilen auf der Oberseite 14 verlegt und fixiert. Anschließend wir die Betonschutzwand in Ortbetonbauweise mit einem Gleitschalungsfertiger in bekannter Weise so auf der Brückenkappe errichtet, dass die Verankerungselemente 16 und die oberhalb der Oberseite befindlichen Teile der diese haltenden Befestigungselemente 27 vollständig von dem Betonmaterial des Sockelteils 28 der Betonschutzwand umschlossen werden. Dabei gelangt der Beton durch die Aussparungen 22 in den Schenkelflächen hindurch und umschließt die zwischen den Aussparungen stehenden Riegelstege 23 zumindest im Wesentlichen vollständig. Die Verankerungselemente 16 werden also ähnlich wie die Bewehrungen des bewehrten Betons form-, kraft- und/oder stoffschlüssig vom auf der Oberseite 14 der Brückenkappe 12 aufstehenden Sockelteil 28 der Betonschutzwand umfasst. Nachdem die Wand auf diese Weise errichtet wurde und der Beton abgebunden und zumindest teilweise ausgehärtet ist, bilden die zuvor auf der Oberseite aufgelegten Blechprofile an diesen Stellen quer zur Wandlängsrichtung 21 verlaufende Kanäle 29 zur Abfuhr von Niederschlagswasser aus, das somit von der Rückseite der Wand hin zur Fahrbahn über die geneigte Oberseite der Brückenkappe abfließen kann.

Mit der Erfindung wird eine im Wesentlichen linienförmige Verbindung/Verankerung der Schutzeinrichtung mit dem Ingenieurbauwerk und somit eine praktisch durchgehende Balkenwirkung geschaffen. Durch die Verankerung der Betonschutzwand auf der von dem Ingenieurbauwerk gebildeten Unterlage wird ein Kippen der Betonschutzwand nach hinten und/oder ein Abrutschen in Richtung der Fahrbahn infolge der Neigung der Kappenoberseite und auch ein Verschieben der Betonschutzwand infolge eines anprallenden Fahrzeugs vermieden bzw. minimiert. Die im bevorzugten Ausführungsbeispiel im Querschnitt sägezahnförmige Gestaltung der Verankerungselemente fungiert mit der vertikalen Schenkelfläche als Schubknagge, womit ein Verschieben der Betonschutzwand nach hinten besonders wirksam unterbunden wird. Der unter spitzem Winkel schräg nach vorn abfallende Bereich unterstützt die vertikal aufragende Schenkelfläche in Form eines Zugbandes in Richtung der Vorderseite der Betonschutzwand.

## Patentansprüche

1. Ingenieurbauwerk für Verkehrsanlagen, insbesondere Brückenbauwerk (10), mit einer Oberseite (14) und einer auf der Oberseite im Wesentlichen parallel zu einem Verkehrsweg (11) verlaufend angeordneten Betonschutzwand (15), die in Ortbetonbauweise auf der Oberseite (14) errichtet ist, **gekennzeichnet durch** mindestens ein an der Oberseite (14) des Bauwerks (10) aufragend angeordnetes, fest mit dem Bauwerk (10) verbundenes Verankerungselement (16), das von der Betonschutzwand (15) mit deren auf der Oberseite (14) aufstehenden Sockelteil (28) form-, stoff- und/oder kraftschlüssig umschlossen ist.

2. Ingenieurbauwerk nach Anspruch 1, **dadurch gekennzeichnet, dass** das mindestens eine Verankerungselement (16) mit Befestigungselementen (27), insbesondere Verbundankern oder anderen Dübelelementen, an der Oberseite (14) des Bauwerks (10) befestigt ist.

3. Ingenieurbauwerk nach Anspruch 2, **dadurch gekennzeichnet, dass** die Befestigungselemente (27) vom Sockelteil (28) der Betonschutzwand (15) überdeckt sind.

4. Ingenieurbauwerk nach einem der Ansprüche 1 bis 3, **dadurch gekennzeichnet, dass** das mindestens eine Verankerungselement (16) aus einem Profilstreifen (17), insbesondere aus Stahl, mit einer Mehrzahl von in Längsrichtung (21) benachbart zueinander angeordneten Aussparungen (22) besteht.

5. Ingenieurbauwerk nach Anspruch 4, **dadurch gekennzeichnet, dass** der Profilstreifen (17) im Querschnitt im wesentlichen Dreieck-, insbesondere sägezahn- oder dachförmig ausgebildet ist und zwei an einer Firstlinie (18) aneinander angrenzende Schenkelflächen (19,20) aufweist, und dass der Profilstreifen (17) mit mindestens einem im Wesentlichen parallel zur Oberseite (14) verlaufenden, seitlich von mindestens einer der zwei Schenkelflächen (19,20) vorspringenden Befestigungsflansch (24) versehen ist, der in vorzugsweise flächigem Kontakt mit der Oberseite (14) an dem Bauwerk (10) angeordnet ist.

6. Ingenieurbauwerk nach Anspruch 5, **dadurch gekennzeichnet, dass** die Aussparungen (22) in wenigstens einer der beiden Schenkelflächen (19,20) angeordnet sind.

7. Ingenieurbauwerk nach Anspruch 5 oder 6, **dadurch gekennzeichnet, dass** die erste der beiden Schenkelflächen (19) im Wesentlichen lotrecht zur Oberseite (14) ausgerichtet ist und die zweite der beiden Schenkelflächen (20) unter einem vorzugsweise spitzen Winkel (α) zur Oberseite (14) zwischen dieser und der Firstlinie (18) verlaufend ausgerichtet ist.

8. Ingenieurbauwerk nach Anspruch 7, **dadurch gekennzeichnet, dass** der Winkel (α) zwischen 10° und 45°, vorzugsweise zwischen 20° und 30°, insbesondere etwa 25° beträgt.

9. Ingenieurbauwerk nach einem der Ansprüche 5 bis 8, **dadurch gekennzeichnet, dass** der mindestens eine Befestigungsflansch (24) mit mindestens einem Durchgangsloch (25) für eines der Befestigungselemente (27) versehen ist.

10. Ingenieurbauwerk nach einem der Ansprüche 4 bis 9, **dadurch gekennzeichnet, dass** zwischen den Aussparungen (22) Riegelstege (23) ausgebildet sind, die allseitig vom Beton der Betonschutzwand (15) umschlossen sind.

11. Ingenieurbauwerk nach Anspruch 10, **dadurch gekennzeichnet, dass** die Riegelstege (23a) zwischen den Aussparungen (22a) in der ersten Schenkelfläche (19) eine andere Breite aufweisen als die Riegelstege (23b) zwischen den Aussparungen (22b)in der zweiten Schenkelfläche (20).

12. Ingenieurbauwerk nach einem der Ansprüche 4 bis 11, **dadurch gekennzeichnet, dass** die Anzahl der Aussparungen (22b) in der zweiten Schenkelfläche (20) größer, vorzugsweise etwa zweimal so groß ist wie die Anzahl der Aussparungen (22a) in der ersten Schenkelfläche (19).

13. Ingenieurbauwerk nach einem der Ansprüche 1 bis 12, **dadurch gekennzeichnet, dass** eine Mehrzahl von Verankerungselementen (16) diskreter Länge in Längsrichtung (21) aufeinander folgend, vorzugsweise unter Bildung eines Freiraums (26) zwischen jeweils zwei aufeinanderfolgenden Verankerungselementen (16), an der Oberseite (14) des Bauwerks (10) angeordnet ist.

14. Ingenieurbauwerk nach einem der Ansprüche 1 bis 13, **dadurch gekennzeichnet, dass** das Bauwerk (10) ein Brückenbauwerk mit einer Brückenkappe (12) ist, die die Oberseite (14) bildet, auf der die Betonschutzwand (15) angeordnet ist.

15. Verfahren zum Herstellen einer Schutzeinrichtung in Form einer Betonschutzwand (15) auf einem eine Oberseite (14) aufweisenden Ingenieurbauwerk, insbesondere einem Brückenbauwerk (10),
**dadurch gekennzeichnet, dass** auf der Oberseite (14) des Bauwerks (10) mindestens ein Verankerungselement (16) fest mit dem Bauwerk (10) verbunden wird, und dass die Betonschutzwand (15) in Ortbetonbauweise so auf der Oberseite (14) des Bauwerks errichtet wird, dass das mit dem Bauwerk verbundene Verankerungselement von dem auf der Oberseite (14) aufstehenden Sockelteil (28) der Betonschutzwand form-, stoff- und/oder kraftschlüssig umschlossen wird.
